# EUROPÄISCHE PATENTSCHRIFT

(11) **EP 0 083 432 B1**
(45) Veröffentlichungstag und Bekanntmachung des Hinweises auf die Patenterteilung: **09.04.1986**
(21) Anmeldenummer: 82111650.6
(22) Anmeldetag: 15.12.1982
(51) Int. Cl.: B63H 9/06

(54) **Lufthülle und Formteile zur Profilierung von Segeln**
Air hull and forms for shaping sails
Chambre à air et éléments de formation formant le profil d'une voile

(30) Priorität: 16.12.1981 DE 3149838
(43) Veröffentlichungstag der Anmeldung: 13.07.1983
(73) Patentinhaber: Lucht, Friedrich, D-2251 Pellworm (DE)
(72) Erfinder: Lucht, Friedrich, D-2251 Pellworm (DE)
(74) Vertreter: Ruhtz, Eva

## Beschreibung

Die Erfindung betrifft die Bildung einer Lufthülle und Formteile zur Profilierung von Segeln gemäß dem Oberbegriff von Anspruch 1.

Beim Bau der gebräuchlichen Segelfahrzeuge gehen alle Bestrebungen dahin, eine Profilverbesserung der Segel bei gleichzeitiger Widerstandsverminderung der Takelage unter der Voraussetzung zu erreichen, daß das Fahrzeug den atmosphärischen Wind von zwei Seiten ausnutzen muß.

Es ist bekannt zur Erfüllung dieser Erfordernisse einen Profilmast mit einem über die übliche Stromlinienform des festen Mastes hinaus nach achtern verlängerten Mastprofil, welcher meist drehbar angeordnet ist und auch mit einem halbstarren Segel oder einem Lattensegel gefahren werden kann, zu verwenden ("Segler Lexikon" Joachim Schult Verlag Klasing & CO GMBH, Bielefeld 1978 2. Auflage Seite 311). Dabei haben die Starrsegelteile Stromlinienform mitbeidseitig konkaven und unveränderlichen Wölbungen. Starrsegel haben sich jedoch nicht durchsetzen können, weil ihnen die geringe aber wichtige Verwindung nicht gegeben werden kann, welche dem Segel auf jeder Höhe über dem Wasser den richtigen Anstellwinkel gibt, der dem Windgradienten des atmosphärischen Windes in zunehmender Höhe über dem Wasserspiegel entspricht (vgl. "Das Segel" Jeremy Howard-Williams Deutsche Ausgabe Verlag Delius Klasing & Co. Bielefeld Berlin 1969).

Der Gedanke, das Segel mit Mast und Windanschnittskante flügelförmig auszubilden, ist schon 1922 in der DE-C-384 075 offenbart worden. Segeln läßt sich's damit woht sehr gut; aber schon um ein solches Segel bei mäßiger Brise zu setzen, müssen mehrere Leute anfassen, da die Anordnung zu umständlich ist - ganz von den Schwierigkeiten zu schweigen, wenn eine Böe einsetzt -.

Die Aufgabe, eine Profilverbesserung bei gleichzeitiger Verminderung des Widerstandes der Takelage eines Schiffes herbeizuführen, kann nach der DE-A-2356 426 nicht als gelöst angesehen werden, nach der mehrere Leichtmetallsegel teleskopartig in das Untersegel einführbar sind. Dazu wäre die nicht dargelegte Takelage zu kompliziert, und zur Verkleinerung der Segelfläche nach Wegnehmen der oberen Einzelstücke kann das letzte Tragflächensegel mit den darin angeordneten Teilstücken - das Großsegel - gar nicht weggenommen werden.

Die ferner in den Figuren 1 und 2 der FR-A-1 464 877 dargestellten Profilmasten lassen sich nicht drehen, wodurch der Nutzen eines solchen Riggs stark gemindert ist. Da die Windanschnittskante nach Figur 3 nicht starr ist, wird der Wind das Segeltuch einbeulen und somit einen schlechten Stand zeigen. Kopflastigkeit ist vorhanden. Ein Segelmacher wird kaum ein aerodynamisches Profil in solch ein Segel einarbeiten können.

Bekannt sind ferner das "Rigg für ein Segelbrett" (deutsche Patentschrift Nr. 1 914604) sowie "A wind-propelled vehicle" (Australische Patentschrift No.46 552/79). Beide Schutzrechte betreffen in wesentlichen Teilen die Befestigung des Mastes auf einem Segelbrett sowie die Verbindung zwischen dem Mast und zwei nach außen gekrümmten Großbäumen. Nach der deutschen Patentschrift Nr. 1 914 604 ist es ferner bekannt, das Vorliek eines Segels für ein Segelbrett als Saum auszubilden, in den der Mast eingeführt wird. Es hat sich jedoch gezeigt, daß eine grundlegende Profilverbesserung des Segels nicht erreicht wurde, solange der Mast die Windanschnittskante des Großsegels bleibt.

Der Erfindung liegt die Aufgabe zugrunde, den Mast bzw. das Stag in das Segel aufzunehmen und mittels leichter Profilformen und Aufüllen einer Profilhülle durch den Fahrtwind die für Segelfahrzeuge günstige Profilierung zu schaffen. Wenn dazu noch auf größeren Booten die Takelage beispielsweise dadurch verändert wird, daß der Mast von mittschiffs seitwärts als Spreizmast an die Bordwände versetzt wird, werden durch Weglassen jeglicher Mastverstrebungen die besten Vortriebswerte besonders auf raumen Segelkursen erzielt.

Die Lösung dieser Aufgabe ist in Anspruch 1 gekennzeichnet. Die Erfindung zeichnet sich dadurch aus, daß durch die Verkleidung von Mast und Stag - gegebenenfalls auch die Ummantelung von runden Spreizmasten - mit leichten beweglichen und stromlinienförmigen Profilteilen der Windwiderstand bis auf den siebenten Teil herabgesetzt werden kann. Es wird dadurch insbesondere eine Geschwindigkeitserhöhung ohne eine bisher stärkere Schräglage des Bootesmithin die beste Windausnutzung der Segel - erzielt.

Die Erfindung ist nachfolgend an Hand von Ausführungsbeispielen unter Bezugnahme auf die anliegenden Zeichnungen erläutert. Darin stellen
Figur 1 eine Takelage mit Profilsegel bei Mastführung,
Figur 2 einen Schnitt durch ein Segel mit Profilhülsen-Grundplatte, Profilhülse, Segellatte und Mast in Richtung 2-2 der Figur 1,
Figur 3 teleskopartig auseinander gezogene Profilhülsen,
Figur 4 eine Profilhülse mit Grundplatte,
Figur 5 teleskopartig auseinander gezogene Profilhülsen bei Stagführung,
Figur 6 eine Profilhülse mit ovaler Grundplatte bei Stagführung,
Figur 7 einen Schnitt durch eine Profilhülse mit Grundplatte für Stagführung,
Figur 8 einen Segelhut in Seitenansicht,
Figur 9 eine Draufsicht auf einen Segelhut,
Figur 10 einen Schnitt durch eine Mast-Doppelbaum-Verbindung,
Figur 11 einen Schnitt in Richtung 11-11 der Figur 10,
Figur 12 einen Schnitt durch eine Stag-Doppelbaum-Verbindung,
Figur 13 zwei am Stag und Stützmast gesetzte Segel auf einem größeren Boot mit Spreizmast,
Figur 14 eine Prinzipzeichnung einer Takelage für Profilsegelführung einer Yacht entsprechend Figur 13,
Figur 15 einen Schnitt durch einen Mast mit stromlinienförmiger, drehbarer Ummantelung und
Figur 16 einen Schnitt durch einen Doppelbaum mit Segel entsprechend Figur 1

dar. Die in Figur 1 dargestellte Takelage besteht aus einem Mast 2, über den die erfindungsgemäß teleskopartig mit einander verbundenen Profilhülsen 4 mit den Grundplatten 5 gezogen sind. Diese sind im einzelnen in Figuren 3 und 4 dargestellt. An dem Mast 2 ist das Segel 1 zwischen dem Doppelbaum 8 gehißt, indem es mit seinem schlauchförmigen Teil über Mast und Profilhülsen gezogen ist. Dies wird durch Öffnen der Reißverschlüsse 18, 19 erleichtert, welche sich in dem schlauchförmigen Teil des Segels befinden und von unten nach oben zu öffnen sind.

Die in den Lattentaschen 30 befindlichen Segellatten 29 erstrecken sich durch den schlauchförmigen Teil des Segels zu den Verlängerungen 28 der Grundplatten 5, in denen sie nach oben und unten beweglich - mittels Bolzen befestigt sind - wie insbesondere aus Figur 2 ersichtlich -.

Während Figuren 1 - 4 eine neuartige Takelage bei Mastführung zeigen, sind aus Figuren 5 bis 7 entsprechende Teile bei Stagführung ersichtlich. Die Profilhülsen 21 sind bei dieser Ausführungsform rund; die Grundplatten 22 können entsprechend Figur 6 oval oder wie in Figur 7 rund sein. Sie haben einzelne Bohrungen zur Führung von Stag 3, Teleskopleine 6 und Niederholer 7. In jedem Fall weisen die Profilhülsen in Höhe des Doppelbaumes 8 den größten Durchmesser auf. Die Grundplatten sind mit den Hülsen, welche vorzugsweise aus Schaumstoff bestehen, verklebt. Das Zusammenschieben erfolgt mittels der Teleskopleine 6, welche ober- und unterhalb jeder Grundplatte knoten aufweist. Figuren 4 und 6 zeigen einzelne Hülsen 4 und 21, welche in Richtung Achterliek Ausschnitte 31 aufweisen, welche die Lattenhalterung 28 der Grundplatten 5, 22 beim Zusammenschieben der Profilhülsen 4, 21 führen.

Figur 10 zeigt die Verbindung zwischen Mast 2 und Doppelbaum 8 mittels der rostfreien klammer 9, welche sich durch eine von mehreren Öffnungen im Segel 1, den sogenannten Segelmund 35, erstreckt, den Mast 2 umfaßt und mit beiden Enden am Doppelbaum 8 befestigt ist. Die klammer wird mittels eines verschraubbaren Bolzens entsprechend Figur 11 eingesetzt. Der verachiebbare Ring 12 mit der Bohrung 13 dient zur Führung der Turbulenzleine 14. Figuren 5 und 12 zeigen die Verbindung von Doppelbaum 8 mit Stag 3, welches an der Unterseite der rostfreien Platte 11 eingeschäkelt ist. Die rostfreie Platte 11 ragt durch eine Öffnung 35 des Segels 1 hindurch und besitzt Bohrungen zur Führung des Stages 3, der Teleskopleine 6 sowie Auf- und Niederholer. Das in Figur 13 dargestellte Segel mit Stagführung ist jeweils zwischen dem Segelschuh 24 und dem Segelhut 25 gehißt. Der Segelhut ist in Figur 8 in Seitenansicht, in Figur 9 in Draufsicht dargestellt. Er besitzt in der Mitte eine Bohrung 26 zur Aufnahme eines Warbels 27, welcher daa Segelfall aufnimmt. In Verlängerung des Warbels 27 nach innen sind die Teleskopleine 6 und ein Niederholer 7 angebracht.

Figur 14 zeigt die Prinzipzeichnung einer Takelage für Profilsegelführung einer Yacht, wobei auf die bekannten Mastversteifungen verzichtet wird. Das Großsegel wirdwie in Figur 13 - mittels eines Drahtstages 3 gefahren, das Vorsegel auf einer Maststütze 32.

In Figur 15 ist ein Schnitt durch einen Rundmast 33 dargestellt - wie diese vgl. Figur 14 vom Topp zu den seitlichen Bordwänden führen -. Mast 33 weist in Figur 15 eine stromlinienförmige drehbare Ummantelung 34 auf.

Figur 16 zeigt Doppelbaum 8 mit Segel 1 auf Mast 2 im Schnitt entsprechend Figur 1.

## Patentansprüche

1.) Lufthülle und Formteile zur Profilierung von Segeln, welche auf mindestens einem runden unverstagten Mast und/oder Stag mit je einem Doppelbaum gefahren werden, dadurch gekennzeichnet, daß der vordere Segelteil zu etwa einem Drittel bis zur Hälfte der Breite des Segels (1) einen Schlauch bildet, der über den Mast (2) und/ oder das Stag (3) gezogene, teleskopartig ineinander verschiebbare - je etwa 50 cm lange - Profilhülsen (4), (21) enthält, von denen jede mit einer durchlochten dem Querschnittsprofil der Profilhülsen entsprechend profilierten Grundplatte (5), (22) versehen ist, welche mittels einer Teleskopleine (6) zur Betätigung der Profilhülsen verbunden sind, die über und unter jeder Grundplatte (5), (22) mit knoten gehalten wird, und daß an mindestens einer Stelle des Vorlieks eine Öffnung in dem schlauchförmigen Teil des Segels (1) - der sogenannte Segelmund (35) - vorgesehen ist.

2.) Lufthülle und Formteile nach Anspruch 1, dadurch gekennzeichnet, daß die Öffnungen der Grundplatten (5), (22) der Profilhülsen Mast (2), Stag (3) und zumindest einen Niederholer (7) führen.

3.) Lufthülle und Formteile nach Anspruch 1 und 2⁻für Mastführung, dadurch gekennzeichnet, daß der das Segel (1) umgebende Doppelbaum (8) von der Achterlieksrundung nach vorn verläuft, und daß er durch einen Segelmund (35) mit dem Mast (2) mittels einer scherenartigen rostfreien Klammer (9) verbunden ist, welche den Mast (2) umfaßt und mit beiden Enden am Doppelbaum (8) angreift.

4.) Lufthülle und Formteile nach Anspruch 1 - 3 für Mastführung, dadurch gekennzeichnet, daß die freie Vorderlieksrundung des Doppelbaumes (8) mit einem verschiebbaren Ring (12) mit Lasche (13) versehen ist, deren Öffnung die Turbulenzleine (14) vom Topp zum Fuß des Mastes (2) führt.

5.) Lufthülle und Formteile nach Anspruch 1 und 2 für Stagführung, dadurch gekennzeichnet, daß der Doppelbaum (8) eine Verstrebung (10) aufweist, von deren Mitte sich eine Halterung mit einer gelochten rostfreien Stahlplatte 11) durch den Segelmund (35) erstreckt, wobei die Öffnungen der rostfreien Stahlplatte (11) Augen zum Einschäkeln des Stages (3) aufweisen sowie die Teleskopleine (6) führen.

6.) Lufthülle und Formteile nach Anspruch 1, 2 und 5 für Stagführung, dadurch gekennzeichnet, daß die obersten und untersten Profilhülsen (4) mit den Enden des Segeltuches (1) - oben an einem Segelhut (23), unten an einem Segelschuh (24) aus rostfreiem Stahl - befestigt sind, welche je zwei Bohrungen (25), (26) aufweisen, von denen die vordere (26) einen Warbel (27) aufnimmt, die hintere (25) das Segelstag (3) zur Baumplatte (11) führt.

7.) Lufthülle und Formteile nach Anspruch 1 - 6, dadurch gekennzeichnet, daß die Grundplatten (5), (22) der Hülsen (4), (21) in Richtung Achterliek eine Verlängerung (28) aufweisen, in deren Schlitze Segellatten (29) mittels Bolzen - nach oben und unten beweglich - angebracht sind, welche in an sich bekannter Weise in Segellattentaschen (30) zum Achterliek geführt und dort variabel verschnürbar sind.

8.) Lufthülle und Formteile nach Anspruch 1 - 7, dadurch gekennzeichnet, daß die Profilhülsen (4), (21) vom Topp und vom Segelschuh (24) in Richtung Baumhalterung an Durchmesser zunehmen, von wo aus der Abstand der Hülsen (4), (21) variabel und durch die Teleskopleine (6) einstellbar ist.

9.) Lufthülle und Formteile nach Anspruch 1 - 8, dadurch gekennzeichnet, daß die Profilhülsen (4), (21) in Richtung Achterliek Ausschnitte (31) zur Führung der Lattenhalterungen (28) der Grundplatten (5), (22) der nächst folgenden Profilhülsen (4), (21) aufweisen.

10.) Lufthülle nach Anspruch 1 - 9, dadurch gekennzeichnet, daß der einen Schlauch bildende Teil des Segels (1) am Segelschuh (24) beiderseits mittels je eines Reißver-schlusses (18), (19) - beispielsweise von etwa 40 cm Länge - von unten nach oben zu öffnen ist.

## Claims

1. Air covering and shaped parts for the profiling of sails, which are carried on at least one round unstayed mast and/or stay with in each case one double boom, characterized in that the front sail section to approximately one third to one half of the breadth of the sail (1) forms a tube, which contains profile coverings (4), (21)-each approximately 50 cm long -, drawn over the mast (2) and/or the stay (3), able to be slid into each other in the manner of a telescope, each provided with a perforated base plate (5), (22) profiled corresponding to the cross-sectional profile of the profile coverings, and which are connected by means of a telescope line (6) to actuate the profile coverings, which is held above and below each base plate (5),(22) with knots, and that at at least one point of the fore bolt-rope an opening is provided in the tubular part of the sail (1) - the so-called "mouth' of the sail (35).

2. Air covering and shaped parts according to Claim 1, characterized in that the openings of the base plates (5),(22) of the profile coverings guide the mast (2), stay(3) and at least one lowering line (7).

3. Air covering and shaped parts according to Claim 1 and 2 for mast guidance, characterized in that the double boom (8) surrounding the sail (1) runs forward from the rounding of the aft bolt- rope, and that it is connected through a sail mouth (35) with the mast (2) by means of a scissor-like stainless steel clamp (9), which embraces the mast (2) and engages with both ends on the double boom (8).

4. Air covering and shaped parts according to Claim 1-3 for mast guidance, characterized in that the free fore boltrope rounding of the double boom (8) is provided with a slidable ring (12) with side bar (13), the opening of which guides the turbulence line (14) from the masthead to the foot of the mast (2).

5. Air covering and shaped parts according to Claim 1 and 2 for stay guidance, characterized in that the double boom (8) has a strut (10), from the centre of which a mounting with a perforated stainless steel plate (11) extends through the sail mouth (35), whereby the openings of the stainless steel plate (11) have eyelets for the shackling in of the stay (3) and also guide the telescope line (6).

6. Air covering and shaped parts according to Claim 1,2 and 5 for stay guidance, characterized in that the uppermost and undermost profile coverings (4) are fastened to the ends of the sail- cloth (1) - above on a sail cap (23), below on a sail shoe (24) of stainless steel -, and which each have two bores (25), (26), the front one of which (26) receives a swivel (27) and the rear one of which (25) guides the sail stay (3) to the boom plate (11).

7. Air covering and shaped parts according to Claim 1-6, characterized in that the base plates (5), (22) of the coverings (4), (21) have an extension (28) in the direction of the aft bolt-rope, in the slots of which sail battens (29) are attached by means of bolts - movable upward and downward -, which are guided in a manner known per se in sail batten pockets (30) to the aft bolt- rope and there are able to be tied up in various ways.

8. Air covering and shaped parts according to Claim 1-7, characterized in that the profile coverings (4), (21) increase in diameter from the masthead and from the sail shoe (24) in the direction of the boom mounting, from whence the distance of the coverings (4), (21) is variable and adjustable through the telescope line (6).

9. Air covering and shaped parts according to Claim 1-8, characterized in that the profile coverings (4), (21) in the direction of the aft bolt- rope have cut-outs (31) for the guidance of the batten mountings (28) of the base plates (5), (22) of the next profile coverings (4), (21).

10. Air covering according to Claim 1-9, characterized in that the part of the sail (1) forming a tube is to be opened at the sail shoe (24) on both sides in each case by means of a zip fastener (18), (19) - for example of approximately 40 cm in length - from below upward.

## Revendications

1. Chambre à air et pièces de forme pour le profilage de voiles montées sur au moins un màt rond non haubanné et/ou sur un étai, munies chacune d'un wishbone, caractérisées en ce que la partie antérieure de la voile (1), jusqu'à un tiers à la moitié de la largeur de celle-ci, forme une chambre à air entourant des douilles de profil (4, 21) d'environ 50 centimètres de longueur chacune coulissant l'une dans l'autre et enfilées sur le mât (2) et/ou l'étai (3), chaque douille de profil (4, 21) étant munie d'une plaque de fond (5, 22) perforée dont la forme en plan correspond à la forme de la section droite des douilles de profil (4, 21), les plaques de fond (5, 22) étant reliées entre elles par une drisse de coulissement (6) pour faire coulisser les douilles de profil, cette drisse étant fixée à chaque plaque de fond (5, 22) par des noeuds formés au-dessus et au-dessous de cette plaque, et qu'une ouverture - dite bouche - (35) est ménagée à au moins un endroit de la partie antérieure de la partie en forme de chambre à air de la voile (1).

2. Chambre à air et pièces de forme selon la revendication 1, caractérisées en ce que les ouvertures des plaques de fond (5, 22) des douilles de profil (4, 21) laissent passer un mât (2) ou un étai (3) et au moins une drisse de voile (7).

3. Chambre à air et pièces de forme selon les revendications 1 et 2 pour une voile enfilée sur un mât, caractérisées en ce que le wishbone (8), qui entoure la voile (1), va de l'arrondi postérieur de L'orle de la voile à l'avant de celle-ci et qu'il est relié au mât (2) par une agrafe en forme de ciseau (9), en acier inoxydable, qui passe par une ouverture (35) ménagée dans ladite voile et entoure ledit mât et dont les deux extrémités sont fixées au wishbone (8).

4. Chambre à air et pièces de forme selon les revendications 1 à 3 pour une voile enfilée sur un mât, caractérisées en ce que l'arrondi antérieur du wishbone (8) est muni d'un anneau coulissant (12) à oreille (13) dont l'ouverture laisse passer le hauban de turbulence (14) reliant la tête du mât (2) au pied de celui-ci.

5. Chambre à air et pièces de forme selon les revendications 1 et 2 pour une voile enfilée sur un étai, caractérisées en ce que le wishbone (8) comporte une entretoise (10) du milieu de laquelle part une fixation comportant une plaque perforée en acier inoxydable (11), la fixation passant par la bouche (35) de la voile tandis que les ouvertures de la plaque en acier inoxydable (11) comportent des oeils pour la fixation de l'étai (3) à l'aide de manilles et le passage de la drisse de coulissement (6).

6. Chambre à air et pièces de forme selon les revendications 1, 2 et 5 pour une voile enfilée sur un étai, caractérisées en ce que les douilles de profil (4) supérieure et inférieure sont fixées aux extrémités de la voile proprement dite (1) - en haut, à la têtière (23), en bas, à un point d'amure (24) en acier inoxydable - qui comportent chacune deux trous (25), (26), le trou antérieur recevant un émérillon (27) et le trou postérfieur laissant passer l'étai (3), lequel aboutit à la plaque (11) du wishbone (8).

7. Chambre à air et pièces de forme selon les revendications 1 à 6, caractérisées en ce que les plaques de fond (5, 22) des douilles de profil (4, 21) comportent dans la direction de l'orle postérieur, un prolongement (28) dans la fente duquel une latte (29) est montée à l'aide d'un boulon ou d'un moyen équivalent et peut pivoter vers le haut et le bas, les lattes étant enfilées dans des goussets de latte (30) aboutissant à l'orle postérieur et pouvant être lacées sur une longueur variable à partir de celui-ci.

8. Chambre à air et pièces de forme selon les revendications 1 à 7, caractérisées en ce que le diamètre des douilles de profil (4, 21) va en augmentant de la têtière (25) et du point d'amure (24) de la voile (1) à la fixation du wishbone (8), à partir de laquelle la longueur sortie des douilles de profil (4, 21) est variable et réglable à l'aide de la drisse de coulissement (6).

9. Chambre à air et pièces de forme selon les revendications 1 à 8, caractérisées en ce que les douilles de profil (4, 21) comportent une fente (31) dans la direction de l'orle postérieur de la voile destinée à guider l'attache de latte (28) de la plaque de fond (5, 22) de la douille de profil (4, 21) suivante.

10. Chambre à air selon les revendications 1 à 9, caractérisée en ce que la partie de la voile (1) qui forme une chambre à air peut être ouverte sur les deux côtés, de bas en haut, sur une longueur d'environ 40 cm, par exemple, à l'aide d'une fermeture à glissière (18), (19) montée sur chaque côté.
